# EUROPÄISCHE PATENTSCHRIFT

(11) **EP 2 705 205 B1**
(45) Veröffentlichungstag und Bekanntmachung des Hinweises auf die Patenterteilung: **09.01.2019**
(21) Anmeldenummer: 12716465.5
(22) Anmeldetag: 26.04.2012
(51) Int. Cl.: E05F 5/00

(54) **SCHARNIER**
HINGE
CHARNIÈRE

(30) Priorität: 03.05.2011 DE 102011050053
(43) Veröffentlichungstag der Anmeldung: 12.03.2014
(73) Patentinhaber: Hettich-ONI GmbH & Co. KG, 32606 Vlotho (DE)
(72) Erfinder: MÜTERTHIES, Ralf, 32584 Löhne (DE); SCHUBERT, Michael, 40215 Düsseldorf (DE)
(74) Vertreter: Dantz, Jan Henning
(86) Internationale Anmeldenummer: PCT/EP2012/057624
(87) Internationale Veröffentlichungsnummer: WO 2012/150170

(56) Entgegenhaltungen:
- WO-A1-2009/140706

## Beschreibung

Die vorliegende Erfindung betrifft ein Scharnier, insbesondere für Möbel, nach dem Oberbegriff des Anspruches 1.

Die WO 2009/021799 offenbart ein Scharnier, bei dem in einem Seitenteil ein hydraulischer Dämpfer mit einem Dämpfergehäuse und einer Kolbenstange angeordnet ist. Wird das Scharnierteil in eine geschlossene Position bewegt, wird über eine Mechanik der Dämpfer zusammen gedrückt, sodass die Schließbewegung abgebremst wird. Gerade bei leichten Türen kann es allerdings vorkommen, dass die Dämpfungskräfte zu groß werden. Eine Demontage des im Seitenteil angeordneten Dämpfers ist allerdings schwierig.

Die WO 2009/140706 offenbart eine Dämpfvorrichtung für Möbelteile, bei der ein manuell betätigbares Schaltorgan vorgesehen ist, um eine Dämpfwirkung eines Dämpfers deaktivieren zu können. Dabei wirkt ein drehbares Betätigungselement auf eine Kupplung, die über das Schaltorgan in eine Freilaufposition bewegt werden kann.

Es ist daher Aufgabe der vorliegenden Erfindung ein Scharnier zu schaffen, das auf einfache Weise eine Anpassung der Dämpfungskräfte an den jeweiligen Einsatzzweck ermöglicht.

Diese Aufgabe wird mit einem Scharnier mit dem Merkmal des Anspruches 1 gelöst.

Erfindungsgemäß ist ein Schaltelement vorgesehen, mit dem der Dämpfer inaktiv schaltbar ist. Dadurch kann der Benutzer auf einfache Weise die Dämpfungsfunktion außer Kraft setzen, ohne dass der Dämpfer demontiert werden muss. Insbesondere kann bei einer Tür mit mehreren Scharnieren zumindest ein Scharnier dämpfungsfrei geschaltet werden, um die Dämpfungskraft beim Schließen der Klappe oder der Tür zu reduzieren.

Gemäß der Erfindung koppelt das Schaltelement in einer ersten Position den Dämpfer so mit dem Seitenteil und dem Scharnierteil, dass die Kolbenstange bei einer Schließbewegung relativ zu dem Dämpfergehäuse bewegt wird und in einer zweiten Position die Kolbenstange bei einer Schließbewegung ortsfest am Dämpfergehäuse verbleibt. Dadurch kann unabhängig von der Ausgestaltung des Dämpfers als Druck- oder Zugdämpfer eine Inaktivierung des Dämpfers erfolgen, ohne dass die Funktion des Scharniers im Übrigen beeinträchtigt wird.

Erfindungsgemäß weist der Dämpfer ein Halteelement auf, an dem das Schaltelement angeordnet ist, wobei das Halteelement in einer ersten Position das Schaltelement mit diesem verriegelt und in einer zweiten Position das Schaltelement relativ zu dem Halteelement bewegbar ist.

Der Dämpfer weist vorzugsweise ein Führungselement auf, mittels dem bei inaktivem Dämpfer der Dämpfer relativ zu dem Schaltelement verschiebbar ist. Dadurch kann bei Entkopplung des Dämpfers, wahlweise an der Kolbenstange oder dem Dämpfergehäuse eine Führung relativ zu dem Kopplungselement bereitgestellt werden, sodass keine Anschlag- oder Klappergeräusche zu hören sind. Zudem kann der Dämpfer auf einfache Weise wieder aktiviert werden, wenn er in der gewünschten Position ausgerichtet bleibt. Das Führungselement kann zwei Stege umfassen, zwischen denen ein Bolzen des Schaltelementes angeordnet ist.

Das Schaltelement umfasst ein Bolzen mit mindestens einer Abflachung, wobei der Bolzen in einer ersten Position mit dem Dämpfer verriegelt ist und in einer zweiten Position relativ zu dem Dämpfer bewegbar ist. Dadurch kann durch Bewegen des Bolzens, nämlich durch Drehen des Bolzens, eine Ver- und eine Entriegelung mit dem Dämpfer erhalten werden.

Für eine einfache Betätigung des Schaltelementes weist dieses einen an einer Außenseite des Seitenteils oder Scharnierteils angeordneten Betätigungsabschnitt auf. Der Betätigungsabschnitt kann als verschwenkbarer Hebel ausgebildet sein, der in Endpositionen verrastbar ist. Vorzugsweise ist das Schaltelement im Wesentlichen im Seitenteil angeordnet und ragt nur mit dem Betätigungsabschnitt an einer Außenseite hervor. Dadurch kann die Betätigungsmechanik durch den Benutzer nicht versehentlich beschädigt werden.

Der Dämpfer ist vorzugsweise als Druckdämpfer ausgebildet, der bei einer Schließbewegung des Scharnierteils zusammen gedrückt wird. Dadurch ist die Belastung der Kopplungselemente an dem Dämpfer gering, da diese bei der Schließbewegung des Scharnierteils zusammen gedrückt werden und daher auf Druck beansprucht werden. In die gegenüberliegende Richtung ist der Dämpfer vorzugsweise leicht gängig bewegbar, sodass bei Zugkräften am Dämpfer nur geringe Kräfte auf die Kopplungselemente wirken.

Die Erfindung wird nachfolgend anhand eines Ausführungsbeispieles mit Bezug auf die beigefügten Zeichnungen näher erläutert. Es zeigen:
- Figur 1: Eine Seitenansicht auf ein erfindungsgemäßes Scharnier in der Schließposition;
- Figur 2: eine Seitenansicht auf das Scharnier der Figur 1 in einer Öffnungsposition;
- Figur 3: eine perspektivische Ansicht auf einige Bauteile des Scharniers der Figur 1;
- Figur 4: eine perspektivische Ansicht auf das Scharnier der Figur 1 in einer Schließposition;
- Figur 5: eine Detailansicht des Dämpfers der Figur 1 und
- Figur 6: eine Ansicht des Dämpfers der Figur 5.

Ein Scharnier 1 umfasst ein topfförmiges Scharnierteil 2, das an einer Tür oder Klappe festlegbar ist. Das Scharnierteil 2 ist verschwenkbar an einem Seitenteil 3 gehalten, das an einem Rahmen oder einem Möbelkorpus fixiert werden kann. Hierfür ist das Seitenteil 3 an einem Zwischenteil 33 fixiert, das an einer Montageplatte 30 gehalten ist. Das Seitenteil 3 ist über eine erste Verstelleinrichtung 31 und eine zweite Verstelleinrichtung 32 in unterschiedliche Richtungen relativ zu der Montageplatte 30 verstellbar. Zudem ist ein federnder Haken 34 vorgesehen, mittels dem das Seitenteil 3 an der Montageplatte 30 einklippsbar ist.

Das Scharnierteil 2 ist über einen Traghebel 4 und einem Führungshebel 5 verschenkbar an dem Seitenteil 3 gehalten, wobei der Traghebel 4 und der Führungshebel 5 jeweils an einer Achse am Scharnierteil 2 und einer weiteren Achse am Seitenteil 3 drehbar gelagert sind. Das Scharnierteil 2 ist dabei über eine Feder 6 in Schließrichtung vorgespannt, wenn sich diese mit der Tür mit dem Scharnierteil 2 in einem Bereich benachbart zu der Schließposition befindet.

An dem Führungshebel 5 ist ein Ausleger 7 angeordnet, an dem ein Hebel 8 drehbar gelagert ist. Der Hebel 8 ist an der gegenüberliegenden Seite an einem Umlenkelement 9 drehbar gelagert, das um eine Achse 10 drehbar gelagert ist. Die Achse 10 befindet sich dabei zwischen dem Anlenkpunkt des Hebels 8 und einer Achse 14, an der ein Kopplungselement zur Verbindung mit einem Dämpfer 11 vorgesehen ist. Durch diese Umlenkung wird erreicht, dass bei einer Schließbewegung des Scharnierteils 2 ein Dämpfer 11 auf Druck beansprucht wird.

Der Dämpfer 11 umfasst eine Kolbenstange 13, sowie ein Dämpfergehäuse 12. Der Dämpfer 11 ist als Hydraulikdämpfer ausgebildet, kann aber auch als Pneumatikdämpfer oder anderes Dämpfungselement ausgebildet sein. Die Kolbenstange 13 ist in Einschiebrichtung schwergängig in das Dämpfergehäuse 12 einschiebbar, kann aber mit geringem Kraftaufwand aus dem Dämpfergehäuse 12 herausgezogen werden, damit der Öffnungsvorgang nicht durch Kräfte des Dämpfers 11 behindert wird.

Die Kolbenstange 13 ist über das Kopplungselement mit der Achse 14 verbunden, während das Dämpfergehäuse 12 an einem Schaltelement 17 festlegbar ist, das als drehbar gelagerter Bolzen ausgebildet ist.

Wie in Figur 2 gezeigt ist, befindet sich an dem Dämpfergehäuse 12 eine Rastaufnahme 15, an dem das Schaltelement 17 fixierbar ist. In Längsrichtung der Kolbenstange 13 und des zylinderförmigen Dämpfergehäuses 12 sind zwei parallel angeordnete Stege 16 ausgebildet, zwischen denen das Schaltelement 17 verschiebbar geführt ist. In der Figur 2 gezeigten Position ist das Schaltelement 17 so angeordnet, dass der Dämpfer 11 inaktiv geschaltet ist. In der inaktiven Position wird bei einem Verschwenken des Scharnierteiles 2 der Dämpfer 11 mit dem Dämpfergehäuse 12 über das Umlenkelement 9 verschoben. Dabei wird das Dämpfergehäuse 12 über die beiden Stege 16 relativ zu dem Schaltelement 17 geführt.

In Figur 3 ist die inaktive Schaltstellung des Schaltelementes 17 teilweise im Schnitt dargestellt. Das Schaltelement 17 umfasst an dem Bolzen an der gegenüberliegenden Seite eine Abflachung 18. Der Bolzen ist dabei an den gegenüberliegenden Enden drehbar an dem aus Metallblech bestehenden Seitenteil 3 gelagert. An einem aus dem Seitenteil 3 herausragenden Abschnitt 19 (Figur 4) ist ein Betätigungselement 20 in Form eines Hebels vorgesehen. Über den Hebel 20 kann das Schaltelement 17 gedreht werden, sodass die Abflachungen 18 wahlweise auf den zu zwei integralen mit dem Dämpfergehäuse 12 ausgebildeten Armen 40 angeordnet sind oder senkrecht hierzu. In Figur 3 ist das Schaltelement 17 in einer inaktiven Position gezeigt, bei der der Dämpfer 11 mit dem Dämpfergehäuse 12 verschiebbar ist und das Dämpfergehäuse 12 über die beiden Stege 16 durch das Schaltelement 17 geführt ist.

Wird der Hebel 20 nun um 90° gedreht, gelangen die Abflachungen 18 an eine andere Position und das Schaltelement 17 liegt im Wesentlichen formschlüssig zwischen den beiden Armen 40 an, sodass nun Haltekräfte zwischen Schaltelement 17 und dem Dämpfergehäuse 12 übertragen werden können. In dieser Position ist der Dämpfer 11 aktiv geschaltet und bei einer Öffnungsbewegung des Scharnierteiles 2 wird die Kolbenstange 13 aus dem Dämpfergehäuse 12 herausgezogen. Erfolgt nun eine Bewegung des Scharnierteiles 2 in Schließrichtung, werden Dämpfungskräfte beim Einfahren in die Kolbenstange 13 in das Dämpfergehäuse 12 erzeugt. Das Dämpfergehäuse 12 ist ortsfest an dem Seitenteil 3 durch das Schaltelement 17 fixiert.

In Figur 4 ist das Scharnier 1 im Bereich des Hebels 20 gezeigt, der in den beiden Schaltpositionen verrastbar ist. Hierfür ist an dem Seitenteil 3 eine Rastmulde 22 benachbart zu einem Anschlag 21 ausgebildet. Der Hebel 20 kann dadurch bis zu dem Anschlag 21 bewegt werden und dort an der Rastmulde 22 verrastet werden. In der anderen Schaltposition liegt der Hebel 20 an einem zweiten Anschlag 23 an, an dem ebenfalls eine Rastmulde ausgebildet ist. Durch Drehen des Hebels 20 kann somit das Schaltelement 17 den Dämpfer 11 aktiv und inaktiv schalten.

In den Figuren 5 und 6 ist der Dämpfer 11 im Detail dargestellt. An dem Dämpfergehäuse 12, das vorzugsweise aus Kunststoff besteht, sind integral zwei Arme 40 mit nach innen gerichteten Spitzen 41 ausgebildet, zwischen denen eine im Wesentlichen kreisförmige an einer Seite offene Aufnahme für das Schaltelement 17 ausgebildet ist. Wenn die Abflachungen 18 des Schaltelementes 17 gegenüber den Armen 40 angeordnet sind, kann das Schaltelement 17 in Längsrichtung des Dämpfergehäuses 12 verschoben werden. Wird das Schaltelement 17 hingegen um 90° gedreht, gelangen die abgerundeten Bereiche des Schaltelementes 17 in Eingriff mit den Armen 40 und verriegeln das Dämpfergehäuse 12 an dem Schaltelement 17.

An den Stegen 16 sind nach innen gerichtete Vorsprünge 42 ausgebildet, mittels denen die Stege 16 an dem Schaltelement 17 verrastet werden können. Damit wird ein unbeabsichtigtes Lösen des Dämpfergehäuses 12 von dem Schaltelement 17 vermieden.

Auf der gegenüberliegenden Seite weist die Kolbenstange 13 ein Kopplungselement 44 mit einer Aufnahme 45 auf, in die die Achse 14 einrastbar ist. Dabei sind an dem Kopplungselement 44 zwei nach innen gerichtete Vorsprünge 46 ausgebildet, die die Achse 14 teilweise umgreifen. Durch das Verrasten der beiden Schenkel des Kopplungselementes 44 an der Achse 14 können die auftretenden Zugkräfte beim Öffnung des Scharnierteils 2 übertragen werden.

In dem dargestellten Ausführungsbeispiel ist das Schaltelement 17 als drehbarer Bolzen ausgebildet. Das Schaltelement 17 kann statt an den Seitenteilen 3 auch am Scharnierteil 2 angeordnet sein.

Durch Festsetzung des Dämpfers in einer ein- oder ausgefahrenen Position wird verhindert, dass der Dämpfer sich beim Öffnen oder Schließen des Scharniers bewegt und wirksam wird.

Das Schaltelement 17 ist in dem gezeigten Ausführungsbeispiel an dem Dämpfergehäuse 12 angeordnet. Es ist natürlich möglich, den Dämpfer umzudrehen und das Schaltelement 17 auch an der Kolbenstange 13 vorzusehen.

Zudem kann auch das Scharnier 1 modifiziert werden, insbesondere im Hinblick auf die Mechanik zur Übertragung der Schwenkbewegung mit dem Umlenkelement 9.

### Bezugszeichenliste

1 Scharnier
2 Scharnierteil
3 Seitenteil
4 Traghebel
5 Führungshebel
6 Feder
7 Ausleger
8 Hebel
9 Umlenkelement
10 Achse
11 Dämpfer
12 Dämpfergehäuse
13 Kolbenstange
14 Achse
15 Rastaufnahme
16 Führungselement
17 Schaltelement
18 Abflachung
19 Abschnitt
20 Betätigungselement
21 Anschlag
22 Rastmulde
23 Anschlag
30 Montageelement
31 Verstelleinrichtung
32 Verstelleinrichtung
33 Zwischenteil
34 federnder Haken
40 Arm
41 Spitze
42 Vorsprung
44 Kopplungselement
45 Aufnahme
46 Vorsprung

## Patentansprüche

1. Scharnier (1), insbesondere für Möbel, mit einem an einer Tür oder Klappe festlegbaren Scharnierteil (2), das verschwenkbar an einem Seitenteil (3) gehalten ist, das über ein Montageelement (30) an einem Möbelkorpus oder einem Rahmen festlegbar ist, und einem Dämpfer (11), der eine Schließbewegung des Scharnierteils (2) relativ zu dem Seitenteil (3) abbremst, wobei ein Schaltelement (17) vorgesehen ist, mittels dem der Dämpfer (11) inaktiv schaltbar ist, **dadurch gekennzeichnet, dass** der Dämpfer (11) ein Dämpfergehäuse (12) und eine relativ zu dem Dämpfergehäuse (12) bewegbare Kolbenstange (13) umfasst und ein Halteelement (40) aufweist, an dem das Schaltelement (17) angeordnet ist und das Halteelement (40) in einer ersten Position des Schaltelements (17) mit diesem verriegelt ist und in einer zweiten Position das Schaltelement (17) relativ zu dem Halteelement (40) bewegbar ist, wobei das Schaltelement (17) in der ersten Position den Dämpfer (11) so mit dem Seitenteil (3) und dem Scharnierteil (2) koppelt, dass die Kolbenstange (13) bei einer Schließbewegung relativ zu dem Dämpfergehäuse (12) bewegt wird, und in der zweiten Position die Kolbenstange (13) bei einer Schließbewegung ortsfest am Dämpfergehäuse (12) verbleibt, und das Schaltelement (17) ein Bolzen mit mindestens einer Abflachung (18) aufweist, wobei der Bolzen drehbar ist, sodass die Abflachungen (18) wahlweise für die zweite Position auf den zu zwei integralen mit dem Dämpfergehäuse (12) oder Kolbenstange ausgebildeten Armen (40) angeordnet sind oder für die erste Position senkrecht hierzu, und der Bolzen in der ersten Position mit dem Dämpfer (11) verriegelt ist und in der zweiten Position relativ zu dem Dämpfer (11) bewegbar ist, wobei das Schaltelement (17) einen an einer Außenseite des Seitenteils (3) oder des Scharnierteils (2) angeordneten Betätigungsabschnitt (20) aufweist.

2. Scharnier nach Anspruch 1, **dadurch gekennzeichnet, dass** der Dämpfer (11) ein Führungselement (16) hat, mittels dem der inaktive Dämpfer (11) relativ zu dem Schaltelement (17) verschiebbar ist.

3. Scharnier nach Anspruch 2, **dadurch gekennzeichnet, dass** das Führungselement (16) zwei Stege umfasst, zwischen denen ein Bolzen des Schaltelementes (17) angeordnet ist.

4. Scharnier nach einem der vorhergehenden Ansprüche, **dadurch gekennzeichnet, dass** der Betätigungsabschnitt (20) als verschwenkbarer Hebel ausgebildet ist.

5. Scharnier nach einem der vorhergehenden Ansprüche, **dadurch gekennzeichnet, dass** das Schaltelement (17) im Seitenteil (3) angeordnet ist.

6. Scharnier nach einem der vorhergehenden Ansprüche, **dadurch gekennzeichnet, dass** der Dämpfer (11) als Druckdämpfer ausgebildet ist, der bei einer Schließbewegung des Scharnierteils (2) zusammengedrückt wird.

## Claims

1. A hinge (1), in particular for furniture, having a hinge part (2), which is fixable on a door or flap, and which is held so it is pivotable on a side part (3), which is fixable via a mounting element (30) on a furniture body or a frame, and a damper (11) which decelerates a closing movement of the hinge part (2) relative to the side part (3), whereby a switch element (17) is provided, by means of which the damper (11) can be switched to inactive, **characterized in that** the damper (11) has a damper housing (12) and a piston rod (13) movable relative to the damper housing (12) and a holding element (40), on which the switch element (17) is arranged and the holding element (40), in a first position of the switch element (17), is locked thereto and, in a second position, the switch element (17) is movable relative to the holding element (40), whereby the switch element (17), in the first position, couples the damper (11) to the side part (3) and the hinge part (2) such that the piston rod (13) is moved relative to the damper housing (12) during a closing movement and, in the second position, the piston rod (13) remains fixed in position on the damper housing (12) during a closing movement, and the switch element (17) has a bolt having at least one flattened area (18), whereby the bolt is held pivotally, so that the flattened areas (18) can either be arranged for the second position on the arms (40) being integrally formed with the damper housing (12) or the piston rod, or else for the first position vertically thereto, and the bolt is locked with the damper (11) in the first position and is movable relative to the damper (11) in the second position, whereby the switch element (17) has an actuating section (20), which is arranged on an outer side of the side part (3) or the hinge part (2).

2. The hinge according to claim 1, **characterized in that** the damper (11) has a guide element (16), by means of which the inactive damper (11) is displaceable relative to the switch element (17).

3. The hinge according to Claim 2, **characterized in that** the guide element (16) comprises two webs, between which a bolt of the switch element (17) is arranged.

4. The hinge according to one of the preceding claims, **characterized in that** the actuating section (20) is implemented as a pivotable lever.

5. The hinge according to one of the preceding claims, **characterized in that** the switch element (17) is arranged in the side part (3).

6. The hinge according to one of the preceding claims, **characterized in that** the damper (11) is implemented as a pressure damper, which is compressed during a closing movement of the hinge part (2).

## Revendications

1. Charnière (1) en particulier destinée à un meuble comportant une partie de charnière (2) susceptible d'être fixée à une porte ou à un volet qui est maintenue pivotante sur une partie latérale (3) qui peut être fixée au moyen d'un élément de montage (30) sur un corps de meuble ou un cadre, ainsi qu'un amortisseur (11) qui freine le mouvement de fermeture de la partie de charnière (2) par rapport à la partie latérale (3), charnière dans laquelle il est prévu un élément de commutation (17) permettant de rendre inactif l'amortisseur (11),
**caractérisée en ce que**
l'amortisseur (11) comporte un boîtier d'amortisseur (12) et une tige de piston (13) mobile par rapport au boîtier d'amortisseur (12) ainsi qu'un élément de retenue (40) sur lequel est monté l'élément de commutation (17), et dans une première position de l'élément de commutation (17), l'élément de retenue (40) est verrouillé avec cet élément (17), et dans une seconde position l'élément de commutation (17) est mobile par rapport à l'élément de retenue (40),
dans la première position, l'élément de commutation (17) couple l'amortisseur (11) avec la partie latérale (3) et la partie de charnière (2) de sorte que, lors d'un mouvement de fermeture, la tige de piston (13) soit déplacée par rapport au boîtier d'amortisseur (12), et dans la seconde position, lors d'un mouvement de fermeture, la tige de piston (13) reste dans une position fixe sur le boîtier d'amortisseur (12), et l'élément de commutation (17) comprend un boulon comportant au moins un méplat (18), ce boulon étant mobile en rotation de sorte que les méplats (18) puissent être sélectivement positionnés, pour la seconde position, vers deux bras (40) formés intégralement avec le boîtier d'amortisseur (12) ou la tige de piston, ou pour la première position, perpendiculairement dans la première position, le boulon étant bloqué avec l'amortisseur (11) et dans la seconde position étant mobile par rapport à l'amortisseur (11), et l'élément de commutation (17) comportant un segment d'actionnement (20) positionné sur la face externe de la partie latérale (3) ou de la partie de charnière (2).

2. Charnière conforme à la revendication 1,
**caractérisée en ce que**
l'amortisseur (11) comporte un élément de guidage (16) au moyen duquel l'amortisseur (11) inactif peut être bloqué par rapport à l'élément de commutation (17).

3. Charnière conforme à la revendication 2,
**caractérisée en ce que**
l'élément de guidage (16) comporte deux barrettes entre lesquelles est monté un boulon de l'élément de commutation (17).

4. Charnière conforme à l'une des revendications précédentes, **caractérisée en ce que**
le segment d'actionnement (20) est réalisé sous la forme d'un levier pivotant.

5. Charnière conforme à l'une des revendications précédentes, **caractérisée en ce que**
l'élément de commutation (17) est positionné dans la partie latérale (3).

6. Charnière conforme à l'une des revendications précédentes, **caractérisée en ce que**
l'amortisseur (11) est réalisé sous la forme d'un amortisseur pneumatique qui se comprime lors d'un mouvement de fermeture de la partie de charnière (2).
